# NEUE EUROPÄISCHE PATENTSCHRIFT

(11) **EP 0 860 139 B2**
(45) Veröffentlichungstag und Bekanntmachung des Hinweises auf die Entscheidung über den Einspruch: **16.07.2003**
(45) Hinweis auf die Patenterteilung: 19.04.2000
(21) Anmeldenummer: 98101683.5
(22) Anmeldetag: 31.01.1998
(51) Int. Cl.: A47L 9/02

(54) **Bodendüse für Staubsauger**
Nozzle for vacuum cleaner
Buse d'aspirateur de poussière

(30) Priorität: 21.02.1997 DE 19706945
(43) Veröffentlichungstag der Anmeldung: 26.08.1998
(73) Patentinhaber: WESSEL-WERK GMBH, 51580 Reichshof-Wildbergerhütte (DE)
(72) Erfinder: Dilger, Horst, D-51597 Morsbach (DE); Kaffenberger, Dieter, D-51674 Wiehl (DE); Krämer, Wilfried, D-51580 Reichshof (DE); Riehl, Klaus-Dieter, D-57489 Drolshagen (DE)
(74) Vertreter: Albrecht, Rainer Harald, Dr.-Ing.

(56) Entgegenhaltungen:
- EP-A- 0 353 546
- DE-A- 2 846 847
- DE-A- 3 009 648
- DE-A- 3 112 403
- DE-A- 4 243 244

## Beschreibung

Die Erfindung betrifft eine Bodendüse für Staubsauger, mit
Düsengehäuse,
schwenk- und drehbarem Anschlußstutzen für ein Saugrohr,
bodenseitiger Abstützung am rückwärtigen Ende des Düsengehäuses und
einer als Kunststofformteil ausgebildeten Bodenplatte mit bodenseitigem Saugkanal und einem mittig in den Saugkanal einmündenden Saugmund,
wobei das Düsengehäuse ein Gehäuseoberteil aus Kunststoff und einen im Gehäuseoberteil fest angeordneten Luftführungskanal aufweist und wobei die Bodenplatte in das Gehäuseoberteil eingesetzt sowie schwenkbeweglich an diesem gehalten ist. So dass sie beim Saugbetrieb unabhängig von der Ausrichtung des Saugrohres und des Düsengehäuses steb planparallel zum Boden ausgerichtet ist. Das Düsengehäuse kann zusätzlich eine Hartbürstenleiste oder einen Hartbürstenkranz enthalten, die der außerhalb der Bodenplatte, umfangsseitig an diese angrenzend, versenkt im Düsengehäuse angeordnet ist und mittels einer Stellmechanik zum Saugen von Glattböden oder Hartböden aus der Düsengehäuseunterseite herausbewegt werden kann (DE-C-28 46 847). Die Bodendüse, kann jedoch auch als allbodentaugliche Bodendüse ausgeführt sein, deren Düsengehäuse im Bereich der Bodenplatte zusätzliche Laufrollen aufweist (DE-A-42 43 244).

Bei der Bodendüse, von der die Erfindung ausgeht, bildet der schwenk- und drehbare Anschlußstutzen für das Saugrohr ein Drehkippgelenk am rückwärtigen Ende der Bodendüse, zumeist hinter der bodenseitigen Abstützung. In Kombination mit einem drehgelenkigen Anschluß der Bodenplatte ist sichergestellt, daß die Bodenplatte beim Saugbetrieb unabhängig von der Ausrichtung des Saugrohres und des Düsengehäuses stets planparallel zum Boden ausgerichtet ist. Bodendüsen des beschriebenen Aufbaus ermöglichen ein wirkungsvolles und leichtgängiges Saugen und haben sich in funktionsmäßiger Hinsicht bewährt. Die schwenkbewegliche Halterung der Bodenplatte am Gehäuseoberteil erfordert jedoch fertigungstechnisch und montagetechnisch aufwendige Maßnahmen.

Bei der aus DE-A-42 43 244 bekannten Bodendüse weist das Gehäuseoberteil seitliche Gewindebohrungen auf, in die Wellenzapfen einschraubbar sind. Auf die Wellenzapfen sind Laufrollen sowie die Bodenplatte lösbar aufgesteckt. Zur Montage ist eine lagegenaue Ausrichtung sowohl der Bodenplatte als auch der Laufrollen erforderlich, während die Wellenzapfen von außen in die Gewindebohrungen des Gehäuseoberteils eingeführt und mit dem Gehäuseoberteil verschraubt werden. Die Montage ist aufwendig. Auch in fertigungstechnischer Hinsicht ist die bekannte Ausführung verbesserungsbedürftig, denn die Herstellung der Gewindebohrungen im Gehäuseoberteil und die Herstellung separator Wellenzapfen mit Gewindeanschlüssen erfordert zusätzliche und verhältnismäßig aufwendige Bearbeitungen. Schließlich ist nachteilig, daß die Bodenplatte nur an ihren beiden Enden gelagert ist und bei breiten Bodendüsen ein störend großer Lagerabstand resultiert.

Bei der aus DE-C-28 46 847 bekannten Bodendüse sind das Gehäuseoberteil und ein Gehäuseunterteil mit fest angeschlossener Bodenplatte durch eine sich über die gesamte Breite der Bodendüse erstrekkende Welle drehbar verbunden. Im Zuge der Montage müssen das Gehäuseoberteil und das Gehäuseunterteil sorgfältig ausgerichtet werden, damit Lagerbohrungen fluchten und die Welle eingeschoben werden kann. Danach muß die Welle gesichert werden. Die Montage ist aufwendig.

Bei einer aus DE-A-30 09 648 bekannten Bodendüse sind an der Innenseite eines Gehäuseoberteils gabelförmige Rastelemente angeformt, die an einer durchgehenden Wellenachse einrasten und diese drehbeweglich halten. Die Wellenachse durchfaßt Lagerbohrungen eines die Bodenplatte tragenden Gehäuseunterteils. Zur Lagefixierung der Wellenachse sind an der Innenseite des Gehäuseoberteils Lappen angeformt, die sich über die Stirnflächen der Wellenachse erstrecken. Auch bei dieser Ausführung stört, daß eine separate Wellenachse bereitgestellt und mit dem Gehäuseunterteil vormontiert werden muß. Das Herstellen der Lagerbohrungen im Gehäuseunterteil erfordert eine spanende Bearbeitung und vergrößert den Fertigungsaufwand.

Bei der aus EP-A-0 353 546 bekannten Bodendüse ist ebenfalls eine gesonderte Wellenachse vorhanden. Zur Lagerung der hinteren Tragrollen wird vorgeschlagen, die Lagerzapfen einstückig am Gehäuse anzuformen, und die Tragrollen durch eine Rastverbindung zu sichern.

Der Erfindung liegt die Aufgabe zugrunde, eine Bodendüse der eingangs beschriebenen Art anzugeben, die sich durch einen einfachen konstruktiven Aufbau mit möglichstwenigen Teilen auszeichnet und leicht montierbar ist. Insbesondere sollen mechanische Bearbeitungen an den Lagerstellen zwischen Gehäuseoberteil und Bodenplatte ebenso wie separate Verbindungselemente entfallen.

Zur Lösung dieser Aufgabe lehrt die Erfindung, daß Lagerzapfen sowie mit den Lagerzapfen durch Verrastung zusammenwirkende Lagerzapfenaufnahmen an der Rückseite der Bodenplatte und an der Innenseite des Gehäuseoberteils einstückig angeformt sind. Die Lagerzapfen und Lagerzapfenaufnahmen werden, vorzugsweise im Spritzgußverfahren, zusammen mit der Bodenplatte bzw. dem Gehäuseoberteil hergestellt und bedürfen keiner spanenden Bearbeitung. Die Bodenplatte ist an mindestens zwei aus Lagerzapfen und Lagerzapfenaufnahmen bestehenden Lagerstellen an das Gehäuseoberteil angeschlossen. Vorzugsweise sind vier, über die Breite des Düsengehäuses verteilt angeordnete Lagerstellen vorgesehen.

In weiterer Ausgestaltung lehrt die Erfindung, daß an gegenüberliegenden Seitenflächen des Gehäuseoberteils Lagerzapfen angeformt sind, die zugleich Achsen für Laufrollen bilden und deren Enden in Lagerzapfenaufnahmen an der Rückseite der Bodenplatte einrastbar sind.

Gemäß einer bevorzugten Ausführung der Erfindung weisen die Rückseite der Bodenplatte und die Innenseite des Gehäuseoberteils über die Breite des Düsengehäuses verteilt angeordnete Stege auf, an denen Lagerzapfen angeformt und zugeordnete Lagerzapfenaufnahmen ausgebildet sind. Die Lagerzapfenaufnahmen können als gabelförmige Rastelemente ausgebildet sein. Gemäß einer anderen Ausführung der Erfindung bestehen die Lagerzapfenaufnahmen aus ringförmig geschlossenen Ausnehmungen und sind die Lagerzapfenaufnahmen und/oder die Lagerzapfen an Stegen angeordnet, die einen zum Zwecke der Verrastung der Lagerzapfen mit den zugeordneten Lagerzapfenaufnahmen ausreichende Biegeelastizität aufweisen.

Wesentlich für die erfindungsgemäße Lehre ist, daß die Lagerzapfen und Lagerzapfenaufnahmen feste Bestandteile der Bodenplatte und des Gehäuseoberteils sind, im Zuge des Formgebungsverfahrens, z. B. als Spritzgußteile, ohne spanende Bearbeitung hergestellt werden und ohne Werkzeug durch Verrastung schwenkbeweglich montierbar sind.

## Patentansprüche

1. Bodendüse für Staubsauger, mit
Düsengehäuse,
schwenk- und drehbarem Anschlussstutzen für ein Saugrohr,
bodenseitige Abstützung am rückwärtigen Ende des Düsengehäuses und
einer als Kunststoffformteil ausgebildeten Bodenplatte mit bodenseitigem Saugkanal und einem mittig in den Saugkanal einmündenden Saugmund,
wobei das Düsengehäuse ein Gehäuseoberteil aus Kunststoff und einen im Gehäuseoberteil fest angeordneten Luftführungskanal aufweist und wobei die Bodenplatte in das Gehäuseoberteil eingesetzt sowie schwenkbeweglich an diesem gehalten ist, so dass sie beim Saugbetrieb unabhängig von der Ausrichtung des Saugrohres und des Düsengehäuses stets planparallel zum Boden ausgerichtet ist, **dadurch gekennzeichnet, dass** Lagerzapfen sowie mit den Lagerzapfen durch Verrastung zusammenwirkende Lagerzapfenaufnahmen an der Rückseite der Bodenplatte und an der Innenseite des Gehäuseoberteils einstückig angeformt sind so dass Lagerzapfen und Lagerzapfenaufnahme keiner spanenden Bearbeitung bedürfen.

2. Bodendüse nach Anspruch 1, wobei an gegenüberliegenden Seitenflächen des Gehäuseoberteils Lagerzapfen angeformt sind, die zugleich Achsen für Laufrollen bilden, **dadurch gekennzeichnet, daß** die Enden des Achsen in Lagerzapfenaufnahmen an der Rückseite der Bodenplatte einrastbar sind.

3. Bodendüse nach Anspruch 1 oder 2, **dadurch gekennzeichnet, daß** die Rückseite der Bodenplatte und die Innenseite des Gehäuseoberteils über die Breite des Düsengehäuses verteilt angeordnete Stege aufweisen, an denen Lagerzapfen angeformt und zugeordnete Lagerzapfenaufnahmen ausgebildet sind.

4. Bodendüse nach einem der Ansprüche 1 bis 3, **dadurch gekennzeichnet, daß** die Lagerzapfenaufnahmen als gabelförmige Rastelemente ausgebildet sind.

5. Bodendüse nach einem der Ansprüche 1 bis 3, **dadurch gekennzeichnet, daß** die Lagerzapfenaufnahmen aus ringförmig geschlossenen Ausnehmungen bestehen und daß die Lagerzapfenaufnahmen und/oder die Lagerzapfen an Stegen angeordnet sind, die eine zum Zwecke der Verrastung der Lagerzapfen mit den zugeordneten Lagerzapfaufnahmen ausreichende Biegeelastizität aufweisen.

## Claims

1. A floor nozzle for vacuum cleaners comprising:
a nozzle housing,
a pivotable and rotatable connection branch for a suction pipe,
a support adjacent the floor at the rear end of the nozzle housing and
a floor plate in the form of a plastic moulding with a suction duct adjacent the floor and a suction orifice leading centrally into the suction duct,
the nozzle housing comprising a plastic top part and an air guide duct fixed in the housing top part, and the floor plate being inserted in the housing top part and being held for pivotable movement thereon, so that during suction operation it is always aligned in plane-parallel relationship to the floor independently of the alignment of the suction pipe and of the nozzle housing, **characterised in that** pivots and pivot holders co-operating with the pivots by snap engagement are formed integrally at the back of the floor plate and on the inside of the housing top part so that the pivots and pivot holders require no chip-removal machining.

2. A floor nozzle according to claim 1, pivots being integrally formed on opposite side surfaces of the housing top part and at the same time forming spindles for rollers, **characterised in that** the ends of the spindles are adapted to engage in pivot holders at the back of the floor plate.

3. A floor nozzle according to claim 1 or 2, **characterised in that** the back of the floor plate and the inside of the housing top part have webs distributed over the width of the nozzle housing, on which webs pivots are integrally formed and associated pivot holders are constructed.

4. A floor nozzle according to any one of claims 1 to 3, **characterised in that** the pivot holders are constructed as fork-shaped catch elements.

5. A floor nozzle according to any one of claims 1 to 3, **characterised in that** the pivot holders consist of openings closed in the form of a ring and **in that** the pivot holders and/or the pivots are disposed on webs which have sufficient flexural elasticity for the purpose of snap engagement of the pivots with the associated pivot holders.

## Revendications

1. Balai d'aspirateur, comprenant
un boîtier de balai,
un manchon de raccordement pivotant et tournant pour un tube d'aspiration,
un moyen de support côté sol à l'extrémité arrière du boîtier de balai et
une plaque de fond conçue sous la forme d'une pièce moulée en matière plastique et pourvue d'un canal d'aspiration côté sol et d'une bouche d'aspiration débouchant au centre du canal d'aspiration,
le boîtier de balai comportant une partie supérieure de boîtier en matière plastique et un canal de conduite d'air disposé à demeure dans la partie supérieure de boîtier, et la plaque de fond étant mise en place dans la partie supérieure de boîtier et y étant montée avec une possibilité de pivotement, de telle sorte qu'elle est toujours orientée de manière plane et parallèle au sol lors de l'aspiration, quelle que soit l'orientation du tube d'aspiration et du boîtier de balai, **caractérisé en ce que** des tourillons ainsi que des logements de tourillons coopérant par crantage avec les tourillons sont surmoulés d'un seul tenant sur la face arrière de la plaque de fond et sur la face intérieure de la partie supérieure de boîtier, de sorte que les tourillons et les logements de tourillons ne nécessitent pas d'usinage par enlèvement.

2. Balai selon la revendication 1, dans lequel sont surmoulés, sur des surfaces latérales opposées de la partie supérieure de boîtier, des tourillons qui forment en même temps des axes pour des roulettes, **caractérisé en ce que** les extrémités des axes peuvent être crantées dans des logements de tourillons situés sur la face arrière de la plaque de fond.

3. Balai selon la revendication 1 ou 2, **caractérisé en ce que** la face arrière de la plaque de fond et la face intérieure de la partie supérieure de boîtier comportent des nervures qui sont réparties sur la largeur du boîtier de balai, sur lesquelles des tourillons sont surmoulés et sur lesquelles des logements de tourillons associés sont prévus.

4. Balai selon l'une des revendications 1 à 3, **caractérisé en ce que** les logements de tourillons sont configurés en éléments de crantage fourchus.

5. Balai selon l'une des revendications 1 à 3, **caractérisé en ce que** les logements de tourillons sont constitués par des évidements fermés en forme d'anneaux, et **en ce que** les logements de tourillons et/ou les tourillons sont disposés sur des nervures qui présentent une élasticité en flexion suffisante pour la liaison crantée des tourillons avec les logements de tourillons associés.
